# FASCICULE DE BREVET EUROPEEN

(11) **EP 1 375 726 B1**
(45) Date de publication et mention de la délivrance du brevet: **05.03.2008**
(21) Numéro de dépôt: 03356084.8
(22) Date de dépôt: 28.05.2003
(51) Int. Cl.: D05C 1/02, D05C 1/08

(54) **Support pour piquage manuel**
Führungsvorrichtung zum Handsticken
Guiding device for manual stitching

(30) Priorité: 20.06.2002 FR 0207659
(43) Date de publication de la demande: 02.01.2004
(73) Titulaire: Vallarcher, Gilles, 26780 Malataverne (FR)
(72) Inventeur: Vallarcher, Gilles, 26780 Malataverne (FR)

(56) Documents cités:
- US-A- 3 240 176
- US-A- 4 404 750
- US-A- 4 608 939

## Description

La présente invention concerne un matériel de piquage, destiné au développement et à la rééducation de l'habilité manuelle et de la motricité fine.

Des dispositifs de laçage existent actuellement, destinés à un usage analqgue. La technique de laçage engendre un démontage fastidieux du travail en cas d'erreur ou après achèvement et provoque fréquemment des noeuds.

Le même inconvénient intervient avec les dispositifs de couture guidée, tels que celui du document US 4, 608,939.

Le matériel de piquage selon l'invention (voir revendication 1), remédie à cet inconvénient et permet ainsi à l'utilisateur d'exprimer sa créativité sans redouter l'erreur.

Le support est constitué de 3 plaques assemblées par des moyens de fixation. Une plaque central comportant des incisions, sans enlèvement de matière, disposées de façon régulière sur toute sa surface. Une plaque de dessus rigide perforée d'autant de trous que la plaque centrale comporte d'incisions et de sorte que chaque incision de la plaque centrale soit au centre du trou de la plaque de dessus. Une plaque de dessous perforée de telle façon que chaque perforation de la plaque de dessus et incision de la plaque centrale se situent face à une partie perforée de la plaque de dessous.

L'appareil est par exemple utilisable avec un outil en forme de tube creux avec un bout rétréci.

L'outil de piquage permet d'enfiler et de faire coulisser un fil afin de réaliser des dessins sur le support.

Les dessins annexés illustrent l'invention :
La figure 1 représente la plaque de dessus, vue de dessus.
La figure 2 représente la plaque de dessus, vue en coupe.
La figure 3 représente la plaque de dessous, vue de dessous.
La figure 4 représente la plaque de dessous, vue en coupe.

A titre d'exemple non limitatif :
Il comporte en effet, selon une première caractéristique, un support constitué de 3 plaques assemblées par tenons (5)
La plaque centrale (7) comporte des incisions (8) sans enlèvement de matière pouvant s'ouvrir et se refermer, disposées régulièrement sur toute sa surface, destinées à retenir le fil de piquage. Elle est également perforée de trous permettant le passage des tenons (5) de maintien.

La plaque de dessus (1) ou façade est un cadre rigide perforé d'autant de trous (3) que la plaque centrale (7) comporte d'incisions (8) et de sorte que chaque incision de la plaque centrale soit au centre du trou (3) correspondant de la façade (1). La plaque de dessous(2) est un cadre rigide perforé de telle façon que chaque perforation (3) de la façade (1) et incision (8) de la plaque centrale (7) se situent face à une partie perforée (4) de la plaque de dessous (2). Cette plaque est munie de pattes (6) de rehaussement pour permettre la mise à plat de l'ensemble.

Le matériel peut être complété par un outil en forme de tube ouvert aux 2 extrémités, rétréci en pointe à l'une d'elles. Cet outil permet d'en filer et faire coulisser le fil pour effectuer le travail de piquage sur le support. la plaque centrale (7) rectangulaire aux coins arrondis, réalisé en E.V.A.(éthyle, vinyle, achetât) et comporte des incisions (8) en forme de croix.

La plaque de dessus (1) est rectangulaire aux coins arrondis réalisée en polystyrène choc moule par injection plastique, perforé de trous de 10 mm de diamètre.

La plaque de dessous (2) est de forme rectangulaire, à coins arrondis, réalisée en polystyrène choque moulé par injection plastique et perforé d' orifices rectangulaires (4).

L'outil de piquage est réalisé en chlorure de polyvinyle moulé par injection plastique.

Le matériel selon l'invention est particulièrement destinée au développement et à la rééducation de la motricité manuelle.

## Revendications

1. Support de piquage **caractérisé en ce qu**'il est constitué de 3 plaques solidarisées par des moyens de fixation dont une plaque centrale (7) comportant des incisions (8) sans enlèvement de matière, une plaque de dessus (1) et une plaque de dessous (2) percées de trous (3) situés vis à vis des incisions (8), la plaque centrale (7) étant constituée d'un matériau souple et dense permettant l'ouverture et la fermeture des incisions (8) sans déformation du support les incisions (8) étant en forme de croix sans enlèvement de matière.

2. Support de piquage selon la revendication n°1 **caractérisé en ce que** les moyens de fixations (5) sont des tenons (5), conçus de façon à interdire le démontage des plaques solidarisées.

## Claims

1. The backing is **characterised by** the fact that it consists of 3 boards held together by lugs with the central board (7) with incisions (8) with no material missing, an upper board (1) and a under board (2) perforated by holes (3) aligned with the incisions (8), the central board (7) is made of a dense, supple material which allows the incisions to open and close (8) without the backing being deformed, the incisions (8) are cross shaped slits with no material missing.

2. According to claim n°1, the backing is **characterised by** the fact that it is fastened (5) by tenon (5), designed to prevent the fastened boards from being taken apart.

## Patentansprüche

1. Das Nähmateriel (Nähmaschine) hat folgende Eigenschaften. Es besteht aus drei gebundenen Platten die durch Befestigungsmittel zusammenhalten. Dabei gibt es eine Zentralplatte (7) mit Einschnitten (8) ohne Baustoffbeseitigung, eine obere Platte (1) und eine untere Platte (2), beide mit Löchern (3) die gegenüber der Einschnitte (8) liegen. Die Zentralplatte (7) besteht aus einen beweglichen und dichten Material. Dieses Material ermöglicht das Öffnen und das Schließen der Einschnitte (8) ohne Beschädigung am Material. Die Einschnitte(8) sind kreuzförmig und erfolgen ohne Baustoffbeseitigung.

2. Der Untergrund, gemäß Forderung 1, hat folgende Eigenschaft. Die Befestigungsmittel (5) sind Zapfen (5) und wurden so gebaut, um das Abbauen der zusammengesetzten Platten unmöglich zu machen.
